# EUROPÄISCHE PATENTSCHRIFT

(11) **EP 0 820 244 B1**
(45) Veröffentlichungstag und Bekanntmachung des Hinweises auf die Patenterteilung: **22.09.1999**
(21) Anmeldenummer: 96910035.3
(22) Anmeldetag: 10.04.1996
(51) Int. Cl.: A47B 81/00

(54) **ECKSCHRANK ZUM AUFSTELLEN IN EINER RAUMECKE**
CORNER-CUPBOARD FOR SETTING UP IN A ROOM CORNER
ARMOIRE D'ANGLE A PLACER DANS L'ANGLE D'UNE PIECE

(30) Priorität: 13.04.1995 DE 19514009
(43) Veröffentlichungstag der Anmeldung: 28.01.1998
(73) Patentinhaber: Vauth-Sagel GmbH & Co. Grundstücksverwaltung, 33034 Brakel (DE)
(72) Erfinder: SAGEL, Thomas, D-33034 Brakel (DE)
(74) Vertreter: Hanewinkel, Lorenz, Dipl.-Phys.
(86) Internationale Anmeldenummer: EP9601525
(87) Internationale Veröffentlichungsnummer: WO9632035

(56) Entgegenhaltungen:
- WO-A-91/03189
- DE-A- 2 634 924
- FR-A- 2 118 230
- FR-A- 2 712 157

## Beschreibung

Die Erfindung bezieht sich auf einen Untereckschrank zum Aufstellen in einer Raumecke, mit zwei in einem Eckschrankschenkel nebeneinander angeordneten, übereinanderliegende Ablagen aufweisenden Einbaueinheiten, welche mittels Führungen horizontal verschiebbar und über Koppelglieder bewegungsmäßig derart miteinander verbunden sind, daß beim horizontalen Verschieben (Herausziehen bzw. Einschieben) und Verschwenken um eine vertikale Achse um nahezu 90° der ersten an einer Schiebe- und Schwenkführung gehaltenen Einbaueinheit die zweite Einbaueinheit mit einer Verschiebeführung auf den freien Platz der ersten Einbaueinheit hin oder von diesem weg verschoben wird.

Ein derartiger Untereckschrank ist aus der EP 0 441 919 B1 bekannt geworden, bei dem die Verschiebeführung für die zweite Einbaueinheit von einem verhältnismäßig aufwendigen, an der Rückwand oder unter der Deckwand des Eckschrankschenkels festlegbaren Rahmen gebildet ist, der eine umständliche, zeitaufwendige und verhältnismäßig viele Befestigungsmittel erfordernde Montage benötigt.

Weiterhin sind die Koppelglieder für die bewegungsmäßige Verbindung der beiden Einbaueinheiten konstruktionsmäßig ungünstig ausgelegt, da beim Herausziehen und Herausschwenken der ersten Einbaueinheit auch die Koppelglieder nach vorn aus dem Eckschrankschenkel heraustreten und somit für den Benutzer störende Bauteile darstellen.

Aufgabe der Erfindung ist es, einen nach der eingangs genannten Art aufgebauten und mit zwei Einbaueinheiten ausgestatteten Untereckschrank dahingehend zu verbessern, daß für die Verschiebung der zweiten (inneren) Einbaueinheit eine wenige Bauteile zeigende, kompakt ausgeführte, einfach im Eckschrank montierbare und die Einhaueinheit sicher bewegende Führung vorgesehen ist.

Diese Aufgabe wird erfindungsgemäß durch die Merkmale des Patentanspruches 1 gelöst.

Die sich daran anschließehden Unteransprüche beinhalten Gestaltungsmerkmale, welche vorteilhafte und förderliche Weiterbildungen der Aufgabenlösung darstellen.

Die zweite (innere) Einbaueinheit wird bei dem Untereckschrank gemäß der Erfindung durch einen Dreibeinwagen mit einer einzigen Linearführung verschiebegeführt, so daß er lediglich in einer bodenseitigen Führungsschiene mit zwei Laufrollen läuft und mit einem abstehenden Beinholm und einer daran angeordneten dritten Laufrolle frei auf dem Eckschrankboden verfahrbar ist.

Somit ist für den Dreibeinwagen der zweiten Einbaueinheit lediglich die Führungsschiene auf dem Eckschrankboden durch wenige Schrauben festlegbar und daan der Dreibeinwagen einfach in den Eckschrank einzusetzen, und hierfür sind dann keine weiteren Befestigungen erforderlich, was die gesamte Verschiebeführung wesentlich vereinfacht. Daraus ergibt sich, daß die Montage dieser Verschiebeführung äußerst einfach, schnell und bequem durchführbar ist.

Der Dreibeinwagen stellt ein einfaches, kompaktes Bauteil dar, und die gesamte Führung für den zweiten Einbausatz besteht aus wenigen, kostengünstigen Bauteilen. Der Dreibeinwagen gibt der Einbaueinheit eine stabile stand- und Verschiebelage.

Eine weitere Aufgabe der Erfindung wird darin gesehen, daß die Koppelglieder bei der Benutzung der Einbaueinheiten keine zugangsseitigen Störteile ergeben, was durch den Anspruch 5 gelöst wird.

Die Koppelglieder sind in ihrer Konstruktion und in ihrer Bewegung derartig günstig gestaltet, daß sie auf dem gesamten Bewegungsweg immer innerhalb des Eckschrankschenkels verbleiben und somit beim Herausziehen und Herausschwenken der ersten Einbaueinheit auch nicht nach außen hervortreten und somit keine Beeinträchtigung für den Benutzer darstellen.

Die Führungsschiene für den Dreibeinwagen und die Schiebe- und Schwenkführung werden mit wenigen Schrauben, jeweils zwei, drei oder vier Schrauben, im Eckschrank in einfacher Weise befestigt und dann wird der Dreibeinwagen mit den die eine Einbaueinheiten bildenden Drahkörben in den Schrank (in die Führungsschiene) eingesetzt und die Verschiebeführung mit den die zweite Einbaueinheit ergebenden Drahtkästen in die Schwenkführung eingeführt, was mit wenigen Handgriffen bequem durchführbar ist.

Weiterhin von Vorteil ist die einstellbare Ausschwenkgröße der auszieh- und ausschwenkbaren Einbaueinheit, was durch einfache Verstellung innerhalb der Koppelglieder möglich und handhabungsmäßig leicht durchführbar ist.

Auf den Zeichnungen ist ein Ausführungsbeispiel gemäß der Erfindung in Variation dargestellt, welches nachfolgend näher erläutert wird. Es zeigt:
- Fig. 1: eine perspektivische Explosionsdarstellung von Verschiebe- und Schwenkführungen und Koppelgliedern für zwei in einem Eckschrank anzuordnende und zum Zugriff in Abhängigkeit von einander bewegbaren Einbaueinheiten mit Ablagen,
- Fig. 2: eine schematische Draufsicht auf die beiden im Eckschrank nebeneinander angeordneten Einbaueinbeiten bei geschlossenem Eckschrank,
- Fig. 3: eine schematische Draufsicht auf den Eckschrank mit herausgezogener ersten Einbaueinheit und ihren Platz im Eckschrank beibehaltener zweiten Einbaueinheit,
- Fig. 4: eine schematische Draufsicht auf den Eckschrank mit ausgezogener und um eine vertikale Achse seitenverschwenkter ersten Einbaueinheit und durch die Koppelglieder im Eckschrank auf den freigewordenen Platz der ersten Einbaueinheit verschobener zweiten Einbaueinheit,
- Fig. 5: eine Perspektive des Eckschrankes mit teilweise abgeschnittenen Wandungen, mit eingesetzten Einbaueinheiten, Schwenk- und Verschiebeführungen und Koppelgliedern,
- Fig. 6: eine schematische Draufsicht auf den Eckschrank mit herausgeschwenkter Einbaueinheit, verschobener Einbaueinheit und verstellbaren Koppelgliedern für unterschiedlich große Ausschwenkwinkel der ausschwenkbaren Einbaueinheit,
- Fig. 7: eine Draufsicht auf eine Steuerschiene mit darin verstellbarem Stopper als Anschlag für die Führungsrolle,
- Fig. 8: eine Stirnansicht der Steuerschiene mit Stopper,
- Fig. 9: eine Stirnansicht der Steuerschiene mit eingreifender Führungsrolle.

In dem Eckschrank (Untereckschrank, Obereckschrank, Hocheckschrank) in Winkelform zum Aufstellen oder Anbringen in einer rechteckigen Raumecke sind in einem Eckschrankschenkel (1a) des Eckschrankkorpusses (1) zwei nebeneinander angeordnete, übereinanderliegende Ablagen (2), wie Böden, Körbe od. dgl. aus Draht oder Kunststoff, aufweisende Einbaueinheiten (E1, E2) untergebracht. Diese Einbaueinheiten (E1, E2) sind mittels Führungen horizontal verschiebbar und über Koppelglieder (6 bis 9) bewegungsmäßig derart miteinander verbunden, daß beim horizontalen Verschieben (Herausziehen bzw. Einschieben) und Verschwenken um eine vertikale Achse (10) um nahezu 90° der ersten an einer Schiebe- und Schwenkführung (3, 4) gehaltenen Einbaueinheit (E1) die zweite Einbaueinheit (E2) mit einer Verschiebeführung (5) auf den freien Platz der erstem Einbaueinheit (E1) hin oder von diesem weg verschoben wird.

Die Verschiebeführung der zweiten Einbaueinheit (E2) ist als Dreibeinwagen (5), mit einer einzelnen Linearführung (12), ausgebildet.

Der Dreibeinwagen (5) läuft mit zwei Laufrollen (11) in einer auf dem Boden (1b) des Eckraumschenkels (1a) - Schrankkorpus (1) - festgelegten Führungsschiene (12) und mit einer dritten Laufrolle (13) frei auf dem Boden (1b) des Eckraumschenkels (1a); die Führungsschiene (12) bildet die einzelne Linearführung.

Der Dreibeinwagen (5) hat einen aufrechten U-Bügel (14), an dessen untenliegenden, horizontalen U-Steg (14a) die beiden Laufrollen (11) unter den aufrechten U-Schenkeln (14b) drehbar gelagert sind und an dessen aufrechten U-Schenkeln (14b) übereinander die einseitig davon abstehenden Ablagen (2) angebracht, vorzugsweise in Aufnahmen (15) eingehängt sind. Der Dreibeinwagen (5) besitzt einen vom U-Steg (14a) seines U-Bügels (14) in Tiefenrichtung (TR) des Eckschrankschenkels (1a) abgehenden, horizontalen Beinholm (14c), an dessen freien Längenende die dritte Laufrolle (13) als Stützrolle drehbar gelagert ist. Somit liegen die Rollen (11, 13) auf den Eckpunkten eines Dreieckes und geben dem Dreibeinwagen (5) eine hohe Standfestigkeit.

Der Beinholm (14c) liegt vorzugsweise auf der Längenhalbierenden des U-Bügel-Steges (14a) und nimmt mit seiner Länge den größten Teil der Eckschrankschenkeltiefe (TR) ein.

Die Führungsschiene (12) für den Dreibeinwagen (5) ist von einer im Querschnitt U- und C-förmigen Profilschiene gebildet, die über die gesamte Länge des Eckschrankschenkels (1a) verläuft und an ihrem unter der ersten Einbaueinheit (E1) liegenden Längenende eine in Tiefenrichtung (TR) des Eckschrankschenkels (1a) verlaufende, an der Führungsschiene (12) befestigte horizontale Bodenleiste (16) aufweist, welche mit der Profilschiene (12) durch Schrauben auf dem Boden (1b) des Eckschrankschenkels (1a) festgelegt ist und dabei unter der Schwenk- und Verschiebeführung (4, 3) der ersten Einbaueinheit (E1) liegt.

Die Führungsschiene (12) liegt auf dem Boden (1b) an der Schrank-Rückwand (1c) und die Bodenschiene (16) auf dem Boden (1b) an einer Eckschrank-Seitenwand (1d) an.

Die Bodenschiene (16) erstreckt sich nahezu über die gesamte Tiefe (TR) des Eckschrankschenkels (1a).

Die Führungsschiene (12) ist auf einem Längenbereich von einem Längenende her U-förmig (flachliegendes U des rechten Schienenstückes in Fig. 1) zum Einführen der Laufrollen (11) ausgebildet und geht dann bis zum anderen Längenende in einen C - Querschnitt (linkes Schienenstück in Fig. 1) zur sicheren Rollenführung über.

Als Koppelglieder für beide Einbaueinheiten (E1, E2) sind zwei gelenkig miteinander verbundene Hebel (6, 7), eine Steuerschiene (8) und eine Führungsrolle (9) vorgesehen, die in jeder Stellung der beiden Einbaueinheiten (E1, E2) innerhalb des Eckschrankschenkels (1a) sich bewegen und liegen, d.h. nicht nach außen heraustreten.

Die beiden Hebel (6, 7) sind mit einem Längenende um eine vertikale Achse (17) in horizontaler Ebene schwenkbar miteinander verbunden, wobei der erste Hebel (6) mit seinem anderen Längenende um eine vertikale Achse (18) schwenkbar mit einer Lasche (19) des Beinholmes (14c) und bewegungsmäßig mit dem Dreibeinwagen (5) gekoppelt ist.
Der zweite Hebel (7) ist mit seinem anderen Längenende starr in einem Längenendbereich der Steuerschiene (8) befestigt, wobei dieser Hebel (7) an einer Längsseite der Steuerschiene (8) - Fig. 1 - oder aber auch am Stirnende der Steuerschiene (8) - Fig. 2 bis 4 - befestigt sein kann.

Die Steuerschiene (8) zeigt an ihrem anderen Längenende eine Lasche (8a), mit der sie durch eine vertikale Achse (20) schwenkbar mit der schwenkführung (4) der ersten Baueinheit (E1) gekoppelt ist.

Die Steuerschiene (8) hat ein C-Profil, in dem die Führungsrolle (9) läuft, welche an einer von der Bodenleiste (16) im parallelen Abstand zur Dreibeinwagen-Führungsschiene (12) abgehenden Abstandsleiste (21) drehbar gelagert ist.

Die Schwenkführung (4) der ersten Einbaueinheit (E1) besitzt einen mit der vertikalen Achse (10) in einem Pfosten (22) schwenkbar gelagerten Winkelrahmen aus einem aufrechten, mit der Achse (10) verbundenen Standholm (4a) und einem unten vom Standholm (4a) horizontal zur Schrankrückwand (1c) abgehenden Winkelholm (4b), unter dem die Steuerschiene (8) in der Achse (20) schwenkbar gelagert ist.

Die Verschiebeführung (3) der ersten Einbaueinheit (E1) ist als Seiten-Frontrahmen ausgeführt, der an seinem Frontrahmenteil (3a) eine Schrank-Frontwand (1e) als Tür hält und der mit seinem Seitenrahmenteil (3b) untenseitig unter Zwischenschaltung einer Auszugsführung (3d) - strichpunktiert angezeigt - auf dem unteren Winkelholm (4b) des Winkelrahmens (4a, 4b) verschiebbar und mit einem oberen U-Profil (3c) über eine oben auf dem Standholm (4a) drehbar gelagerte Rolle (4c) verschiebegeführt greift; ein am hinteren Ende des U-Profiles (3c) schwenkbar gehaltener Gleitstopper (23) greift in eine an der Schrank-Seitenwand (1d) befestigte, im Querschnitt C-förmige Schiene (24) verschiebbar ein und wirkt dabei in der herausgezogenen Stellung der ersten Baueinheit (E1) mit der Rolle (4c) zur Auszugsbegrenzung zusammen.

Fig. 2 zeigt die eingefahrene Stellung der beiden Einbaueinheiten (E1, E2), die nebeneinander in dem Eckschrankschenkel (1a) angeordnet sind; der Zugang des Eckschrankesist durch die Tür (1e) der ersten Einbaueinheit (E1) geschlossen.

Zum Zugang zu den beiden Einbaueinheiten (E1, E2) wird die erste Einbaueinheit (E1) mit ihrer Verschiebeführung (3) gegenüber der Schwenkführung (4) aus dem Eckschrankschenkel (1a) herausgezogen, wie in Fig. 3 gezeigt; hierbei verbleibt die zweite Einbaueinheit (E2) an ihrem Platz, da die Koppelglieder (6 bis 9) noch keine Wirkung zeigen, weil lediglich eine Verschiebung des Seiten-Frontrahmens (3a, 3b, 3c, 23) erfolgt und die Schwenkführung (4) ihre Stellung beibehält.

Ist die Einbaueinheit (E1) ausgezogen, dann wird sie um die Achse (10) nach außen undseitlich gemäß Fig. 4 um nahezu 90° verschwenkt, wobei beide Führungen (3, 4) verschwenkt werden und dabei über den unteren Winkelholm (4b) die Steuerschiene (8) mitgenommen wird, um ihre Achse (20) durch die Rolle (9) zwangsgeführt verschwenkt wird und dabei die beiden Hebel (6, 7) mitnimmt und in die in Fig. 4 gezeigte spitzwinklige Stellung zieht, was ein Verschieben der zweiten Einbaueinheit (E2) auf den freigewordenen Platz im Eckschrankschenkel (1a) bewirkt (Fig. 4). Nunmehr sind beide Einbaueinheiten (E1, E2) von außen bequem zugänglich, wobei die Einbaueinheit (E1) außen neben dem geöffneten Zugang liegt und die Einbaueinheit (E2) im Eckschrank verbleibt.

Bei Zurückschwenken und Einschieben der ersten Einbaueinheit (E1) erfolgen die Bewegungsabläufe in umgekehrter Reihenfolge und die Hebel (6, 7) werden durch die Steuerschiene (8) stumpfwinklig auseinandergedrückt und schieben die zweite Einbaueinheit (E2) an ihren ursprünglichen Platz zurück.

Nunmehr wird Bezug auf die Variante des Eckschrankes nach Fig. 5 und 6 sowie die Koppelglieder nach Fig. 7 bis 9 genommen, der als in der Draufsicht Rechteckschrank (Rechteckkorpus 1) ausgebildet ist und ebenfalls zwei Einbaueinheiten (E1, E2) aufnimmt.

Für die gleichen Bauteile sind die selben Bezugszahlen wie bei Fig. 1 bis 5 verwendet.

Bei dieser Ausführung ist die Einbaueinheit (E1) in ihrem Ausschwenkwinkel (AW) innerhalb der zusammenwirkenden Steuerschiene (8) und Führungsrolle (9) einstellbar ausgeführt, wie Fig. 6 zeigt.

In der Steuerschiene (8) ist dabei ein in Schienen-Längsrichtung stufenweise oder stufenlos verstellbarer und lagefixierbarer Stopper (30) angeordnet, welcher mit der Führungsrolle (9) zur Größe des Ausschwenkwinkels (AW) der Einbaueinheit (E1) zusammenwirkt.

Der Stopper (30) ist von einem Kunststoffteil gebildet, welches vorzugsweise eine Quaderform hat und in der im Querschnitt C-förmigen Führungsschiene (8) verschiebbar lagert.

Für die Verstellung und Fixierung des Stoppers (30) ist in dem C-Steg (8b) der Steuerschiene (8) ein in Schienen-Längsrichtung verlaufender Längsschlitz (31) ausgneommen,m durch den eine Feststellschraube (32) gesteckt ist und in ein Gewindeloch des Stoppers (30) eingreift.

In diesem Längsschlitz (31) kann dann die Feststellschraube (32) mit Stopper (30) stufenlos verstellt werden und beim Anziehen der Schraube (32) wird dann zur Feststellung der Schraubenkopf (32a) gegen den Steuerschienen-C-Steg (8a) gepreßt.

Bei der stufenweisen Einstellung ist der Längsschlitz (31) mit mehreren im gleich großen Abstand zueinander angeordneten Löchern (33) ausgestaltet / zu Löchern (33) erweitert, in die dann die Schraube (32) in der jeweiligen eingestellten Stellung mit ihrem Kopf eingreift, wie in Fig. 7 und 8 gezeigt.

In Fig. 6 ist die Einbaueinheit (E1) herausgezogen und teilweise ausgeschwenkt und die Einbaueinheit (E2) durch die Koppelglieder (8, 7, 6) verschoben; in Strichlinien ist die Schwenk- und Auszugsführung (3, 4) in drei Ausschwenkstellungen (A1, B1, C1) dargestellt, welche durch Einstellung des Stoppers (30) z.B. möglich wären.

Ist der Stopper (30) unter Bezugnahme der Positionen A, B, C in der Steuerschiene (8), z.B. in der Position (C) in der Steuerschiene (8) festgelegt, dann wird beim Auftreffen des Stoppers (30) gegen die fest mit ihrer Abstandsleiste (21) auf dem Schrankboden (1b) oder an der Bodenschiene (16) befestigte Führungsrolle (9) der Ausschwenkwinkel (AW) der Einbaueinheit (E1) in dar Schwenkstellung (C1) begrenzt.

Das Verschwenken und Verfahren der Einbaueinheiten (E1, E2) in Abhängigkeit voneinander erfolgt entsprechend den Bewegungsabläufen nach Fig. 1 bis 4, wobei in Fig. 5 bis 9 lediglich noch zusätzlich die Ausschwenkgröße der Einbaueinheit (E1) einstellbar ist.

In der eingeschwenkten und eingefahrenen Stellung liegen beide Einbaueinheiten (E1, E2) nebeneinander.

Zum Zugang zu den Einbaueinheiten (E1, E2) wird die Einbaueinheit (E1) nach vorn herausgezogen und dann mit der Schwenk- und Schiebeführung (3, 4) um die vertikale Achse (10) nach außen geschwenkt.

Beim Ausziehen der ersten Einbaueinheit (E1) bleibt die zweite Einbaueinheit (E2) noch an ihrem Platz und erst beim Verschwenken von (E1) wird (E2) über die Koppelglieder (6, 7, 8) gemäß Fig. 6 nach links verfahren.

Durch die Gelenkverbindung (8a, 20) zwischen Steuerhebel (8) und Holm (4b) der Schwenkführung (4) wird der Steuerhebel (8) durch die feste Rolle (9) nach links verschwenkt und zieht dabei über die beiden Hebel (7, 6) die Einheit (E2) ebenfalls nach links.

Der Stopper (30) im steuerhebel (8) liegt in Auszugsrichtung der Einheit (E1) immer hinter der festen Rolle (9). Stößt nun der Stopper (30) gegen die Rolle (9), dann ist die Ausschwenkgöße der Einheit (E1) begrenzt.

Beim Einschwenken Von Einheit (E1) aus der in Fig. 6 gezeigten Stellung schwenkt der Holm (4b) unter dem Steuerhebel (8) nach links durch und dieser wird um die feste Rolle (9) mit seiner Gelenkverbindung (8a, 20) ebenfalls nach links geschwenkt und nach hinten verschoben - mit dem Stopper (30) von der Rolle (9) weg -, so daß der Steuerhebel (8) den Hebel (7) nach rechts schwenkt und verschiebt und dieser über das Gelenk (17) den Hebel (6) mit der Einheit (E2) nach rechts in dem Schrank auf dem rechten Einheitsplatz verschiebt.

Bei einer nicht dargestellten weiteren Ausführung ist der Dreibeinwagen (5) mit einem seitlichen (quer zur Verschieberichtung stehenden) Rahmenteil ausgestaltet, an dem für jede Ablage (2) eine Auszugsführung (Kugelrollschiene) angeordnet ist, mit der die jeweilige seitlich daran angehängte Ablage (2) nach dem Verschieben der Eihbaueinbeit (E2) auf den Platz der Einbaueinheit (E1) aus dem Eckschrank bequem nach vorn herausgezogen werden kann und noch besser zugänglich ist.

## Patentansprüche

1. Eckschrank zum Aufstellen in einer Raumecke, mit zwei in einem Eckschrankschenkel (1a) nebeneinander angeordneten, übereinanderliegende Ablagen aufweisenden Einbaueinheiten (E1, E2), welche mittels Führungen horizontal verschiebbar und über Koppelglieder (6-9) bewegungsmäßig derart miteinander verbunden sind, daß beim horizontalen Verschieben, d.h. beim Herausziehen bzw. Einschieben, und Verschwenken um eine vertikale Achse (10) um nahezu 90° der ersten an einer Schiebe- und Schwenkführung (3, 4) gehaltenen Einbaueinheit (E1) die zweite Einbaueinheit (E2) mit einer Verschiebeführung (5) auf den freien Platz der ersten Einbaueinheit (E1) hin oder von diesem weg verschoben wird, dadurch gekennzeichnet, daß die verschiebeführung der zweiten Einbaueinheit (E2) ein Dreibeinwagen (5) mit einer einzelnen Linearführung (12) ist.

2. Eckschrank nach Anspruch 1, dadurch gekennzeichnet, daß der Dreibeinwagen (5) mit zwei Laufrollen (11) in einer auf dem Boden (1b) des Eckraumschenkels (1a) festgelegten Führungsschiene (12) und mit einer dritten Laufrolle (13) auf dem Boden (1b) des Eckraumschenkels (1a) läuft.

3. Eckschrank nach Anspruch 1 oder 2, dadurch gekennzeichnet, daß der Dreibeinwagen (5) einen aufrechten U-Bügel (14) hat, an dessen untenliegenden, horizontalen U-Steg (14a) die beiden Laufrollen (11) unter den aufrechten U-Schenkeln (14b) drehbar gelagert sind und an dessen U-Schenkeln (14b) übereinander die einseitig davon abstehenden Ablagen (2) angebracht sind,
und daß der Dreibeinwagen (5) einen vom U-Steg (14a) seines U-Bügels (14) in Tiefenrichtung (TR) des Eckschrankschenkels (1a) abgehenden, horizontalen Beinholm (14c) aufweist, an dessen freien Längenende die dritte Laufrolle (13) als Stützrolle drehbar gelagert ist.

4. Eckschrank nach einem der Ansprüche 1 bis 3, dadurch gekennzeichnet, daß die Führungsschiene (12) für den Dreibeinwagen (5) von einer im Querschnitt U- und C-förmigen Profilschiene gebildet ist, die über die gesamte Länge des Eckschrankschenkels (1a) verläuft und an ihrem unter der ersten Einbaueinheit (E1) liegenden Längenende eine in Tiefenrichtung (TR) des Eckschrankschenkels (1a) verlaufende horizontale Bodenleiste (16) befestigt ist, welche mit der Profilschiene (12) durch Schrauben auf dem Boden (1b) des Eckschrankschenkels (1a) festgelegt ist und dabei unter der Schwenk- und Verschiebeführung (3, 4) der ersten Einbaueinheit (E1) liegt.

5. Eckschrank nach einem der Ansprüche 1 bis 4, dadurch gekennzeichnet, daß als Koppelglieder für beide Einbaueinheiten (E1, E2) zwei gelenkig miteinander verbundene Hebel (6, 7), eine Steuerschiene (8) und eine Führungsrolle (9) vorgesehen sind, die in jeder Stellung beider Einbaueinheiten (E1, E2) innerhalb des Eckschrankschenkels (1a) liegen.

6. Eckschrank nach einem der Ansprüche 1 bis 5, dadurch gekennzeichnet, daß die beiden Hebel (6, 7) mit einem Ende um eine vertikale Achse (17) in horizontaler Ebene schwenkbar miteinander verbunden sind, der erste Hebel (6) mit seinem anderen Längenende um eine vertikale Achse (18) schwenkbar mit einer Lasche (19) des Beinholmes (14c) und bewegungsmäßig mit dem Dreibeinwagen (5) gekoppelt ist,
der zweite Hebel (7) mit seinem anderen Längenende starr in einem Längenendbereich der Steuerschiene (8) befestigt ist, die Steuerschiene (8) mit ihrem anderen Längenende mittels einer Lasche (8a) und einer vertikalen Achse (20) schwenkbar mit der Schwenkführung (4) der ersten Baueinheit (E1) gekoppelt ist,
und die Steuerschiene (8) ein C-Profil hat, in dem die Führungsrolle (9) läuft, welche an einer von der Bodenleiste (16) im parallelen Abstand zur Dreibeinwagen-Führungsschiene (12) abgehenden Abstandsleiste (21) drehbar gelagert ist.

7. Eckschrank nach einem der Ansprüche 1 bis 6, dadurch gekennzeichnet, daß die Schwenkführung (4) der ersten Einbaueinheit (E1) einen mit der vertikalen Achse (10) in einem Pfosten (22) schwenkbar gelagerten Winkelrahmen aus einem aufrechten Standholm (4a) und einem unten vom Standholm (4a) horizontal abgehenden, mit der Steuerschiene (8) gelenkig verbundenen Winkelholm (4b) hat,
und die Verschiebeführung (3) der ersten Einbaueinheit (E1) als Seiten-Frontrahmen ausgeführt ist, der an seinem Frontrahmenteil (3a) eine Schrank-Frontwand (1e) als Tür hält und der mit seinem Seitenrahmenteil (3b) untenseitig unter Zwischenschaltung einer Auszugsführung auf dem unteren Winkelholm (4b) der Schwenkführung (4) verschiebber und mit einem oberen U-Profil (3c) über eine oben auf dem Standholm (4a) drehbar gelagerte Rolle (4c) verschiebegeführt greift und mit einem am hinteren Ende des U-Profiles (3c) schwenkbar gehaltenen Gleitstopper (23) in eine an der Schrank-Seitenwand (1d) befestigte, im Querschnitt C-förmige Schiene (24) verschiebbar eingreift und dabei in der herausgezogenen Stellung der ersten Baueinheit (E1) mit der Rolle (4c) zur Auszugsbegrenzung zusammenwirkt.

8. Eckschrank nach einem der Ansprüche 1 bis 7, dadurch gekennzeichnet, daß die Einbaueinheit (E1) in ihrem Ausschwenkwinkel (AW) innerhalb der zusammenwirkenden Steuerschiene (8) und Führungsrolle (9) einstellbar ist.

9. Eckschrank nach einem der Ansprüche 1 bis 8, dadurch gekennzeichnet, daß in der Steuerschiene (8) ein in Schienen-Längsrichtung verstellbarer und lagefixierbarer Stopper (30) angeordnet ist, welcher mit der Führungsrolle (9) zur Größe des Ausschwenkwinkels (AW) der Einbaueinheit (E1) zusammenwirkt.

10. Eckschrank nach einem der Ansprüche 1 bis 9, dadurch gekennzeichnet, daß die Größe des Ausschwenkwinkels (AW) der Einbaueinheit (E1) stufenweise einstellbar ist.

11. Eckschrank nach einem der Ansprüche 1 bis 9, dadurch gekennzeichnet, daß die Größe des Ausschwenkwinkels (AW) der Einbaueinheit (E1) stufenlos einstellbar ist.

12. Eckschrank nach einem der Ansprüche 1 bis 11, dadurch gekennzeichnet, daß der Stopper (30) von einem Kunststoffteil in Quaderform gebildet ist, in der im Querschnitt C-förmigen Steuerschiene (8) verschiebbar lagert und durch eine den C-Steg (8b) der Steuerschiene (8) verstellbar durchgreifende und in den Stopper (30) eingeschraubte Feststellschraube (32) in der eingestellten Stellung fixierbar ist.

13. Eckschrank nach einem der Ansprüche 1 bis 12, dadurch gekennzeichnet, daß für die stufenlose oder stufenweise Verstellung des Stoppers (30) im C-Steg (8b) der Steuerschiene (8) ein in Schienen-Längsrichtung verlaufender Längsschlitz (31) und/oder in Schienen-Längsrichtung im Abstand hintereinander angeordnete Löcher (33) für die Feststellschraube (32) ausgenommen sind.

14. Eckschrank nach Anspruch 13, dadurch gekennzeichnet, daß die Löcher (33) innerhalb des Längsschlitzes (31) in der Steuerschiene (8) ausgenommen sind.

## Claims

1. Corner cupboard for erection in the corner of an area, having two fitted units (E1, E2) which are arranged alongside one another in one arm (1a) of the corner cupboard and incorporate storage racking, and which are adapted to be displaced horizontally by means of guides and are connected to one another kinetically via coupling members (6-9) in such way that when the first fitted unit (E1), which is held on a slide-and-swivel guide (3, 4), is being horizontally displaced, i.e. pulled out or pushed in, and swung about a vertical axis (10) through nearly 90°, the second fitted unit (E2) is displaced by a displacement guide (5) towards or away from the space vacated by the first fitted unit (E1), characterised in that the displacement guide of the second fitted unit (E2) is a three-legged traveller (5) with a single linear guide (12).

2. Corner cupboard according to claim 1, characterised in that the three-legged traveller (5) runs on two runners (11) in a guide rail (12) located on the floor (1b) of the corner cupboard arm (1a) and on a third runner (13) on the floor (1b) of the corner cupboard arm (1a).

3. Corner cupboard according to claim 1 or 2, characterised in that the three-legged traveller (5) has an upright U-shaped bracket (14), on the lower, horizontal U-crosspiece (14a) of which the two runners (11) are rotatably mounted beneath the upright sides of the U (14b) and on the U-sides (14b) of which the storage racks (2), projecting from one side thereof, are fitted one above the other,
and in that the three-legged traveller (5) has a horizontal leg spar (14c) which extends away from the U-crosspiece (14a) of its U-shaped bracket (14), depthwise (TR) in relation to the corner cupboard arm (1a), and on the free longitudinal extremity of which the third runner (13) is rotatably mounted as a support roller.

4. Corner cupboard according to any of claims 1 to 3, characterised in that the guide rail (12) for the three-legged traveller (5) is formed by a profile rail of U-shaped and C-shaped cross-section which extends the entire length of the corner cupboard arm (1a), and on its longitudinal extremity situated below the first fitted unit (E1) there is fixed a horizontal bottom rail (16) which extends depthwise (TR) in relation to the corner cupboard arm (1a), which rail (16) is located to the profile rail (12) by screws on the floor (1b) of the corner cupboard arm (1a) and is situated below the swivel-and-slide guide (3, 4) of the first fitted unit (E1).

5. Corner cupboard according to any of claims 1 to 4, characterised in that as coupling members for the two fitted units (E1, E2) there are provided two mutually articulated levers (6, 7), a control rail (8) and a guide roller (9), which are situated within the corner cupboard arm (1a) with the two fitted units (E1, E2) in any position.

6. Corner cupboard according to any of claims 1 to 5, characterised in that the two levers (6, 7) are connected to one another by one extremity about a vertical axis (17) so as to swivel in the horizontal plane, the first lever (6) is coupled by its other longitudinal extremity to a lug (19) on the leg spar (14c) so as to swivel about a vertical axis (18), and is kinetically coupled to the three-legged traveller (5),
the second lever (7) is fixed rigidly by its other longitudinal extremity in one longitudinal end region of the control rail (8), the control rail (8) is coupled, in a manner enabling it to swivel, by its other longitudinal extremity to the swivelling guide (4) of the first fitted unit (E1), by means of a lug (8a) and a vertical axis (20),
and the control rail (8) has a C-shaped profile in which runs the guide roller (9), which is rotatably mounted on a spacing bar (21) which extends away from the bottom rail (16) with parallel spacing from the three-legged traveller's guide rail (12).

7. Corner cupboard according to any of claims 1 to 6, characterised in that the swivelling guide (4) of the first fitted unit (E1) has an angle frame swivel-mounted by the vertical axis (10) in an upright member (22), said angle frame comprising an upright standing spar (4a) and an angle spar (4b) which at the bottom extends horizontally away from the standing spar (4a) and is articulated with the control rail (8),
and the displacement guide (3) of the first fitted unit (E1) is constructed in the form of a side front frame, the front frame section (3a) of which retains a cupboard front panel (1e) as the door, and which on the lower face is adapted to be displaced by its side frame section (3b) on the lower angle spar (4b) of the swivelling guide (4), by means of an interposed pull-out guide, and which grips by a top U-profile (3c), with guided displacement, via a roller (4c) rotatably mounted at the top on the standing spar (4a), and which, by an adjustable stopper (23) held so as to be able to swivel on the back end of the U-profile (3c), engages displaceably in a rail (24) of C-shaped cross-section fixed on the cupboard's side panel (1d), and when the first fitted unit (E1) is in the pulled-out position it cooperates with the roller (4c) to limit the degree of withdrawal.

8. Corner cupboard according to any of claims 1 to 7, characterised in that the fitted unit (E1) is adapted to be adjustable in its angle of excursion (AW) within the cooperating control rail (8) and guide roller (9).

9. Corner cupboard according to any of claims 1 to 8, characterised in that arranged in the control rail (8) is a stopper (30) which is adapted to be adjusted and fixed in position in the longitudinal direction of the rail and which cooperates with the guide roller (9) to set the size of the excursion angle (AW) of the fitted unit (E1).

10. Corner cupboard according to any of claims 1 to 9, characterised in that the size of the excursion angle (AW) of the fitted unit (E1) is adapted to be adjusted in steps.

11. Corner cupboard according to any of claims 1 to 9, characterised in that the size of the excursion angle (AW) of the fitted unit (E1) is adapted to be adjusted steplessly.

12. Corner cupboard according to any of claims 1 to 11, characterised in that the stopper (30) is formed by a plastics part in the shape of a right parallelepiped, is displaceably mounted in the control rail (8) of C-shaped cross-section is displaceably mounted and is adapted to be fixed in the set position by a locking screw (32) which passes in adjustable manner through the C-shaped crosspiece (8b) of the control rail (8) and is screwed into the stopper (30).

13. Corner cupboard according to any of claims 1 to 12, characterised in that for the stepless or stepwise adjustment of the stopper (30) in the C-crosspiece (8b) of the control rail (8), there are incorporated a lengthwise slot (31) extending in the longitudinal direction of the rail and/or holes (33) for the locking screw (32) which are spaced one behind the other in the longitudinal direction of the rail.

14. Corner cupboard according to claim 13, characterised in that the holes (33) are made within the longitudinal slot (31) in the control rail (8).

## Revendications

1. Armoire d'angle à placer dans l'angle d'une pièce, laquelle armoire comprend deux unités de montage (E1, E2) qui présentent des rayons superposés, disposés dans une aile (1a) de l'armoire d'angle et, pouvant être déplacées horizontalement à l'aide de dispositifs de guidage, sont reliées ensemble à l'aide d'organes de couplage (6 à 9) de sorte que la deuxième unité de montage (E2) se trouve poussée à l'aide d'un dispositif de guidage (5) sur la place libre de la première unité de montage (E1) ou retirée de cette emplacement, lors d'un déplacement horizontal (1), c.-à-d. sortie ou rentrée, et d'un pivotement de près de 90° sur un axe vertical de la première unité de montage (E1), maintenue sur un guidage de déplacement et de pivotement (3, 4),
caractérisée en ce que
le dispositif de quidage de déplacement de la deuxième unité de montage (E2) est un chariot à trois pieds (5) à rail de guidage linéaire unique (12).

2. Armoire d'angle selon la revendication 1,
caractérisée en ce que
la chariot à trois pieds (5) roule à l'aide de deux galets de roulement (11), qui se déplacent dans un rail de guidage (12) fixé sur la base (1b) de l'aile (1a) de l'armoire d'angle, et d'un troisième galet de roulement (13) sur la base (1b) de l'aile (1a) de l'armoire d'angle.

3. Armoire d'angle selon la revendication 1 ou 2,
caractérisée en ce que
le chariot à trois pieds (5) possède un étrier en U debout (14) sur la base horizontale (14a) duquel les deux galets de roulement (11) sont montés, pivotants, sous les deux branches verticales (14b) de l'étrier en U, et sur les branches (14b) duquel les rayons (2) superposés sont disposés, en saillie monolatérale et
que le chariot à trois pieds (5) présente une barre horizontale (14c) qui, partant de la base horizontale (14a) de l'étrier en U (14) s'étend dans le sens de la profondeur (TR) de l'aile (1a) de l'armoire d'angle et à l'extrémité libre de laquelle le troisième galet de roulement (13) est monté, pivotant, en tant que galet support.

4. Armoire d'angle selon une ou plusieurs revendications 1 à 3,
caractérisée en ce que
le rail de guidage (12) du chariot à trois pieds (5) est formé par un profilé de section transversale en U et en C qui s'étend sur la longueur totale de l'aile (1a) de l'armoire d'angle, une baguette horizontale (16), qui s'étend dans le sens de la profondeur (TR) de l'aile (1a) de l'armoire d'angle, étant fixée à l'extrémité longitudinale de ce rail et vissée, avec le rail profilé (12), sur la base (1b) de l'aile (1a) de l'armoire d'angle et située ainsi sous le guidage de déplacement et de pivotement (3, 4) de la première unité de montage (E1).

5. Armoire d'angle selon une ou plusieurs revendications 1 à 4,
caractérisée en ce que
deux leviers (6, 7), reliés ensemble par articulation, un rail de direction (8) et un galet de guidage (9) sont prévus, pour les deux unités de montage (E1, E2), en tant qu'organes de couplage qui se trouvent à l'intérieur de l'aile (1a) de l'armoire d'angle quelle que soit la position des deux unités de montage (E1, E2).

6. Armoire d'angle selon une ou plusieurs revendications 1 à 5,
caractérisée en ce que
les deux leviers (6, 7) sont reliés ensemble par l'une de leurs extrémités et peuvent pivoter autour d'un axe vertical (17) sur un plan horizontal, le premier levier (6), pivotant autour d'un axe vertical (18), étant relié par son autre extrémité longitudinale à un collier (19) de la barre (14c) du pied et, aux fins de mobilité, au chariot à trois pieds (5), tandis que le deuxième levier (7) est fixé, immobilisé, par son autre extrémité longitudinale, dans une zone d'extrémité longitudinale du rail de direction (8) et relié au rail de pivotement (4) de la première unité de montage (E1) par son autre extrémité longitudinale, à l'aide d'un collier (8a) et d'un axe vertical (20) autour duquel il peut pivoter,
et que le rail de direction (8) présente un profilé en C dans lequel le galet de guidage (9) se déplace, lequel est monté, rotatif, sur une baguette d'écartement (21) qui part de la baguette de base (16) et s'étendant parallèlement au rail de guidage du chariot à trois pieds.

7. Armoire d'angle selon une ou plusieurs revendications 1 à 6,
caractérisée en ce que
le rail de pivotement (4) de la première unité de montage (E1) présente un cadre angulaire qui, pivotant autour d'un axe vertical (10), est monté dans un montant (22) et comprend une barre verticale (4a) et une barre horizontale (4b) qui, partant de la partie inférieure de la barre verticale (4a), est reliée, par articulation, au rail de direction (8)
et que le guidage de déplacement (3) de la première unité de montage (E1) est executé en forme de cadre frontal et latéral dont la partie frontale (3a) est équipé d'une paroi (1e) formant la porte, tandis que la partie latérale (3b) peut être déplacée, en bas, sur la barre horizontale (4b) du guidage de pivotement (4), avec l'intervention d'un guidage de sortie, et, en haut, par l'intermédiaire d'un profilé en U (3c) qui embrasse un galet (4c) monté sur la partie supérieure de la barre verticale (4a), une butée (23), maintenue, pivotante, à l'extrémité arrière du profilé en U (3c) s'engageant dans un rail (24) à section transversale en C fixé à la paroi latérale (1d) de l'armoire et coopèrant ainsi avec le galet (4c) pour limiter l'extraction lors de la sortie de la première unité de montage (E1).

8. Armoire d'angle selon une ou plusieurs revendications 1 à 7,
caractérisée en ce que
l'angle de pivotement (AW) de l'unité de montage (E1)est réglable au sein de l'aire du rail de direction (8) et du galet de guidage (9) qui coopèrent.

9. Armoire d'angle selon une ou plusieurs revendications 1 à 8,
caractérisée en ce que,
dans le rail de direction (8), une butée (30) est fixée, déplaçable dans le sens de la longueur du rail et coopérant avec le galet de guidage (9) pour déterminer l'angle de pivotement (AW) de l'unité de montage (E1).

10. Armoire d'angle selon une ou plusieurs revendications 1 à 9,
caractérisée en ce que
la grandeur de l'angle de pivotement (AW) de l'unité de montage (E1) peut être réglée graduellement.

11. Armoire d'angle selon une ou plusieurs revendications 1 à 9,
caractérisée en ce que
la grandeur de l'angle de pivotement (AW) de l'unité de montage (E1) peut être réglée en continu.

12. Armoire d'angle selon une ou plusieurs revendications 1 à 11,
caractérisée en ce que
la butée (30) consiste en un parallélépipède en matière plastique qui, monté dans le rail de direction (8) de section transversale en C, peut y être déplacé et fixé dans la position voulue à l'aide d'une vis de fixation (32) qui traverse la base transversale (8b) du rail de direction (8) et s'insère dans cette buté.

13. Armoire d'angle selon une ou plusieurs revendications 1 à 12,
caractérisée en ce que,
le réglage continu ou graduel de la butée (30) dans le profil en C (8b) formant la section transversale du rail de direction (8) est assuré par une fente longitudinale (31), s'étendant dans le sens de la longueur du rail, et/ou des trous (33) disposés en file, à distance les uns des autres, lesquels accueillent la vis de fixation (32).

14. Armoire d'angle selon la revendication 13,
caractérisée en ce que
les trous (33) sont pratiqués à l'intérieur de la fente longitudinale (31), dans le rail de direction (8).
